# FASCICULE DE BREVET EUROPEEN

(11) **EP 3 266 333 B1**
(45) Date de publication et mention de la délivrance du brevet: **22.05.2019**
(21) Numéro de dépôt: 16178320.4
(22) Date de dépôt: 07.07.2016
(51) Int. Cl.: A44C 5/14, G04B 37/14

(54) **MONTRE ET BIJOU A BRACELET INTERCHANGEABLE**
ARMBANDUHR UND SCHMUCKSTÜCK MIT AUSTAUSCHBAREM ARMBAND
WATCH AND PIECE OF JEWELLERY WITH INTERCHANGEABLE BAND

(43) Date de publication de la demande: 10.01.2018
(73) Titulaire: The Swatch Group Research and Development Ltd., 2074 Marin (CH)
(72) Inventeur: Von Allmen, Jean-Marc, 2017 Boudry (CH)
(74) Mandataire: Giraud, Eric

(56) Documents cités:
- EP-A1- 1 128 237
- EP-A1- 1 820 415
- US-A1- 2005 207 284

## Description

### Domaine de l'invention

L'invention concerne un maillon d'extrémité de bracelet de montre ou de bijou, pour l'équipement amovible d'une boîte de montre laquelle comporte, pour la réception d'un dit maillon, au moins une encoche secondaire transversale, ladite boîte comportant au moins une encoche principale longitudinale délimitée par deux surfaces d'appui principales parallèles à un plan principal, ledit maillon comportant un embout qui comporte lui-même, pour sa fixation à ladite boîte, au moins un tenon complémentaire agencé pour coopérer de façon complémentaire et à jeu minimal avec une dite encoche secondaire, et ledit maillon comportant au moins un verrou, où ledit verrou comporte un tiroir d'arrêt agencé pour coopérer de façon complémentaire et à jeu minimal avec ladite encoche principale dans une position de verrouillage vers laquelle ledit tiroir d'arrêt est ramené par des moyens de rappel élastique que comporte ledit verrou, lequel comporte des moyens intrinsèques de déverrouillage agencés pour être directement manoeuvrés par un doigt d'un utilisateur, pour éloigner ledit tiroir d'arrêt de ladite encoche principale de ladite boîte.

L'invention concerne encore un bracelet comportant au moins un tel maillon d'extrémité.

L'invention concerne encore une montre comportant une boîte de montre laquelle comporte, pour la réception d'au moins un tel maillon, au moins une encoche secondaire transversale, ladite boîte comportant au moins une encoche principale longitudinale délimitée par deux surfaces d'appui principales parallèles à un plan principal, et comportant au moins un tel maillon d'extrémité.

L'invention concerne encore un bijou comportant une boîte de bijou laquelle comporte, pour la réception d'au moins un tel maillon, au moins une encoche secondaire transversale, ladite boîte comportant au moins une encoche principale longitudinale délimitée par deux surfaces d'appui principales parallèles à un plan principal, et comportant au moins un tel maillon d'extrémité.

L'invention concerne les domaines de l'horlogerie et de la bijouterie, et plus particulièrement des bracelets pour montres et bijoux.

### Arrière-plan de l'invention

Les montres et les bijoux sont des objets d'élégance, de mode, de prestige ou de luxe, personnalisés pour leurs utilisateurs au niveau des leurs bracelets. Cette personnalisation concerne à la fois la longueur et le confort des bracelets, leur mécanisme d'ouverture-fermeture, leur constitution, leur matériau, leur aspect, leur coloris, leur éclat, leur habillage. L'échange de bracelets est généralement confié à des professionnels, ce qui oblige à appairer souvent de façon quasi-définitive une montre ou un bijou avec son bracelet.

Il existe toutefois des systèmes de bracelets interchangeables. Les plus sûrs, comportant un verrouillage mécanique, nécessitent l'emploi d'un outil pour effectuer une manipulation sur la montre ou le bijou et/ou le bracelet : cette manipulation n'est pas toujours facile à effectuer pour un simple utilisateur, qui ne dispose pas toujours de l'outil requis au moment opportun. De nombreux autres systèmes comportent des composants clipés, le bracelet est simplement enfiché dans la boîte de montre ou de bijou, et le risque de désolidarisation accidentelle, et donc de perte de l'objet, est élevé.

Le document US 2005/207284 A1 au nom de Hiranuma Haruki, SEIKO, décrit une montre-bracelet comprenant un élément de connexion de brin, qui comporte une rainure de connexion qui s'ouvre vers une face arrière, et une face d'extrémité. L'intérieur de la rainure est plus large que l'extrémité libre de la face d'extrémité. L'élément de connexion comporte une rainure d'engagement qui s'ouvrant dans la rainure de connexion. Une extrémité du bracelet comporte un adapteur de forme complémentaire à celle de la rainure de connexion, et amovible par rapport à celle-ci. L'adapteur comporte un élément d'accrochage, qui peut être inséré ou retiré d'une rainure d'accrochage, pour maintenir l'adapteur avec la rainure de connexion, ou l'en séparer. A cet adapteur est fixé un élément de manoeuvre, comportant une pièce de manoeuvre au niveau de la face arrière de l'élément de connexion. L'élément d'accrochage est lié à l'élément de manoeuvre, pour effectuer l'accrochage ou la séparation.

### Résumé de l'invention

L'invention se propose de développer un système simple et sécurisé de bracelet interchangeable pour montre ou bijou, ne nécessitant ni outil, ni savoir-faire particulier, et accessible à tout utilisateur, avec un coût modéré de transformation des boîtes de montres ou de bijoux, et un coût également modéré des mécanismes d'assemblage et de verrouillage.

A cet effet, l'invention concerne un maillon d'extrémité de bracelet selon la revendication 1.

L'invention concerne encore un bracelet comportant au moins un tel maillon.

L'invention concerne encore une montre comportant une boîte de montre laquelle comporte, pour la réception d'au moins un tel maillon, au moins une encoche secondaire transversale, ladite boîte comportant au moins une encoche principale longitudinale délimitée par deux surfaces d'appui principales parallèles à un plan principal, et comportant au moins un tel maillon d'extrémité.

L'invention concerne encore un bijou comportant une boîte de bijou laquelle comporte, pour la réception d'au moins un tel maillon, au moins une encoche secondaire transversale, ladite boîte comportant au moins une encoche principale longitudinale délimitée par deux surfaces d'appui principales parallèles à un plan principal, et comportant au moins un tel maillon d'extrémité.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective vue de dessous, une boîte d'une montre selon l'invention, agencée pour recevoir, sur deux côtés opposés et ici entre des cornes que comporte cette boîte, des maillons d'extrémité selon l'invention, un tel maillon étant représentée en position insérée et verrouillée dans la boîte de montre;
- la figure 2 représente, de façon schématisée, et en éclaté vu de dessus, la boîte et le maillon de la figure 1, sans le fond de boîte;
- la figure 3 est une vue analogue à la figure 2 du même ensemble, vue du côté du maillon d'extrémité ;
- la figure 4 représente, de façon schématisée, et en plan en vue de dessous, le même ensemble, équipé d'un fond de boîte, dans une position d'arrêt verrouillé, avec indication des zones de coupe des figures suivantes ;
- la figure 5 est une coupe partielle du même ensemble, selon un plan perpendiculaire au fond de la boîte, et selon la coupe A-A de la figure 4 ;
- la figure 6 est similaire à la figure 5, selon la coupe B-B de la figure 4 ;
- la figure 7 est similaire à la figure 5, selon la coupe C-C de la figure 4 ;
- la figure 8 est similaire à la figure 5, selon la coupe D-D de la figure 4 ;
- la figure 9 est une vue analogue à la figure 4 du même ensemble, dans une position d'arrêt déverrouillé, avec indication des zones de coupe des figures suivantes ;
- la figure 10 est une coupe partielle du même ensemble, selon un plan perpendiculaire au fond de la boîte, et selon la coupe E-E de la figure 9 ;
- la figure 11 est similaire à la figure 10, selon la coupe F-F de la figure 9 ;
- la figure 12 est similaire à la figure 10, selon la coupe G-G de la figure 9 ;
- la figure 13 est similaire à la figure 10, selon la coupe H-H de la figure 9 ;
- la figure 14 représente, de façon schématisée, et en perspective, une montre selon l'invention, comportant un bracelet selon l'invention équipé de deux maillons d'extrémité selon l'invention ;
- la figure 14 représente, de façon schématisée, et en perspective, un bijou selon l'invention, comportant un bracelet selon l'invention équipé de deux maillons d'extrémité selon l'invention.

### Description détaillée des modes de réalisation préférés

L'invention se propose d'offrir à l'utilisateur la possibilité d'effectuer facilement, et de façon sécurisée, le changement du bracelet équipant sa montre, et ceci avec le moins possible d'altération de la boîte de montre d'une collection considérée, afin de conserver l'esthétique de la face avant et du chant de la montre, et aussi de proposer une montre à bracelet interchangeable pour un coût différentiel de production le plus bas possible.

Le changement de bracelet doit pouvoir s'effectuer sans outil, et sans manipulation délicate, tout en permettant une transformation aussi radicale que rapide entre un bracelet cuir et un bracelet métallique articulé, par exemple, ou encore une adaptation du bracelet aux vêtements et/ou bijoux portés par l'utilisateur, ou à la carnation de l'utilisateur, selon les circonstances d'emploi de la montre. Le bracelet interchangeable permet, encore, d'échanger instantanément des bracelets de longueur différente, ce qui permet aux détaillants et revendeurs d'offrir immédiatement à leur clientèle des montres parfaitement adaptées.

Aussi l'invention consiste à mettre en oeuvre une liaison d'interface entre, d'une part la boîte de montre, notamment mais non limitativement la carrure, et d'autre part des extrémités de bracelet. L'invention est ici plus précisément décrite au cas préféré de maillons d'extrémité de bracelet, réalisables en série à un coût maîtrisable, qu'il suffit d'intégrer à un corps de bracelet, mais il est également possible de choisir une réalisation d'un bracelet d'un seul tenant sans embout rapporté, et incluant les fonctionnalités d'interchangeabilité et de verrouillage nécessaires au bon fonctionnement, mais naturellement à un coût de revient plus élevé. L'homme du métier saura transposer sans le moindre problème l'agencement, décrit ci-après pour un maillon d'extrémité, à un bracelet entier.

L'invention concerne ainsi préférentiellement un maillon 10 d'extrémité de bracelet de montre, pour un bracelet 90, pour l'équipement amovible d'une boîte 1 d'une montre 100.

Cette boîte 1 comporte, pour la réception d'un tel maillon 10, au moins une encoche secondaire 3 dite transversale, chacune agencée pour l'introduction d'un tenon 30, ou d'un tourillon, ou similaire, que comporte le maillon 10. Cette encoche secondaire 3 est de préférence borgne, de façon à limiter la course du tenon 30 dans cette rainure, dans une position de butée.

Dans un cas particulier, non limitatif et tel qu'illustré par les figures, cette encoche secondaire 3 est droite: c'est en particulier le cas lorsque le maillon 10 porte un ou plusieurs tenons 30 parallélépipédiques, tel que visible sur les figures 2, 3, et 13. L'encoche secondaire 3 peut, dans une autre variante non illustrée, être courbe si le tenon 30 ou équivalent est de forme cylindrique ou similaire.

Dans ce cas particulier d'encoche secondaire 3 droite, elle est plus particulièrement délimité par deux surfaces d'appui secondaires 31, 32, qui sont parallèles à un plan secondaire PS définissant une direction d'insertion du maillon 10.

Chaque encoche secondaire 3 est de préférence portée par une zone renforcée de la boîte 1, notamment une corne 110. En effet, c'est le couple formé par l'encoche secondaire 3 et le tenon 30 correspondant qui doit être assez largement dimensionné pour encaisser les efforts, notamment de traction, de torsion, et les accélérations, subis par le bracelet et la boîte 1. L'insertion facile du maillon 10 dans cette encoche secondaire 3, ou de préférence dans ces encoches secondaires 3, préférablement symétriques par rapport à un plan de symétrie, assure l'interchangeabilité des bracelets 90 par rapport à la boîte 1. De la même façon, l'extraction doit être conçue pour ne rencontrer aucun obstacle.

Pour assurer la fonction de sécurité, et l'implantation d'un mécanisme de verrouillage du maillon 10 quand son tenon 30 ou ses tenons 30 est ou sont en position de butée en fond d'encoche secondaire 3, le mécanisme comporte un système de verrouillage-déverrouillage.

A cet effet, la boîte 1, ou bien comporte un usinage particulier tel que visible pour la variante particulière et non limitative illustrée par les figures, ou bien porte un élément rapporté comportant un tel usinage particulier.

De façon préférée, cet usinage particulier comporte au moins une encoche principale 2 longitudinale, qui est délimitée par deux surfaces d'appui principales 21, 22 parallèles à un plan principal PP. Plus particulièrement, quand chaque encoche secondaire 3 est droite selon un plan secondaire PS, le plan principal PP est sécant ou orthogonal avec ce plan secondaire PS.

Une telle encoche principale 2 comportant deux faces parallèles est très facile à réaliser, par tournage ou par fraisage. Elle est de préférence située entre les cornes 110 de la boîte 1, tel que visible sur les figures, et est presque invisible lorsque le maillon 10 ou le bracelet 90 est en place. Pour la mise en l'oeuvre de l'invention, il suffit donc que la boîte 1 comporte l'encoche principale 2, et la ou les encoches secondaires 3. Aucun autre composant n'est nécessaire au niveau de la boîte 1, qui peut ainsi conserver toute sa pureté de formes, et ses emplois usuels.

Le maillon 10 comporte un embout 56, qui en constitue la partie la plus massive, et qui comporte lui-même, pour son insertion et sa fixation à la boîte 1, au moins un tel tenon complémentaire 30 agencé pour coopérer de façon complémentaire et à jeu minimal avec une encoche secondaire 3.

Pour assurer la fonction de verrouillage, le maillon 10 comporte au moins un verrou 50.

Ce verrou 50 comporte un tiroir d'arrêt 51, qui est agencé pour coopérer de façon complémentaire et à jeu minimal avec l'encoche principale 2, dans une position de verrouillage vers laquelle le tiroir d'arrêt 51 est ramené par des moyens de rappel élastique 52 que comporte le verrou 50.

Selon l'invention, ce verrou 50 comporte encore des moyens intrinsèques de déverrouillage, qui sont agencés pour être directement manoeuvrés par un doigt d'un utilisateur, pour éloigner le tiroir d'arrêt 51 de l'encoche principale 2 de la boîte 1. Ainsi aucun outil n'est nécessaire, ni pour effectuer le déverrouillage ou le verrouillage, ni pour effectuer l'insertion ou l'extraction du maillon 10 par rapport à la boîte 1.

A ce propos, si l'invention est décrite sous sa forme préférée où le maillon 10 comporte une partie mâle coopérant avec une partie femelle de la boîte 1, la configuration inverse est possible, sans s'éloigner de l'invention.

Plus particulièrement, tel qu'illustré, le tiroir d'arrêt 51 comporte deux surfaces planes parallèles, qui sont agencées pour coopérer en appui avec les surfaces d'appui principales 21, 22, d'une encoche 2 d'une boîte 1, dans laquelle encoche 2 le tiroir d'arrêt 51 circule de préférence à jeu minimal.

Plus particulièrement, et tel qu'illustré par les figures, l'embout 56 est symétrique par rapport à un plan de symétrie orthogonal à un plan selon lequel s'étend le tiroir d'arrêt 51.

Plus particulièrement, le verrou 50 comporte un capot 53 pour un guidage antérieur du tiroir d'arrêt 51, à proximité d'une encoche principale 2 formant gâche, que comporte une boîte 1 recevant le maillon 10. Sur les figures, le tiroir d'arrêt 51 est guidé dans un premier guidage 530 que comporte le capot 53. Ce capot 53 protège l'embout 56 ; très peu visible de l'extérieur, il peut être réalisé dans un matériau moins noble et plus résistant à l'usure, comme un acier ou similaire, que le matériau constituant l'embout 56, qui est une pièce d'aspect, de design harmonisé avec celui de la boîte 1, et souvent dans le même matériau et la même finition, cet embout 56 pouvant par exemple être en alliage d'or ou similaire.

Et l'embout 56, ou bien le verrou 50, comporte une chambre 11 de guidage postérieur du tiroir d'arrêt 51, cette chambre 11 assurant encore de préférence la réception des moyens de rappel élastique 52, illustrés de façon non limitative par une lame ressort.

Plus particulièrement, le capot 53 est fixé sur l'embout 56 par au moins une vis 58.

Pour sa manoeuvre, le verrou 50 comporte, selon l'invention, un bouton poussoir 54, qui est agencé pour être manoeuvré par un doigt d'un utilisateur, pour commander un déverrouillage du verrou 50 par recul du tiroir d'arrêt 51 sous une poussée imprimée à ce bouton poussoir 54.

Dans une exécution avantageuse, le bouton poussoir 54 comporte au moins une came ou un biseau oblique 542, qui est agencé pour coopérer avec une came complémentaire ou un biseau oblique complémentaire 512, que comporte le tiroir d'arrêt 51, tel que visible sur les figures 6 et 11.

Plus particulièrement, la course du bouton poussoir 54 est orthogonale à celle du tiroir d'arrêt 51.

De préférence, le bouton poussoir 54 est guidé dans un deuxième guidage 55, notamment une lumière 531, que comporte le capot 53, et/ou ce bouton poussoir 54 est guidé dans un troisième guidage 57 que comporte l'embout 56.

L'invention concerne aussi une montre 100, comportant une boîte 1 de montre ou de bijou laquelle comporte, pour la réception d'au moins un tel maillon 10, au moins une encoche secondaire 3 transversale, cette boîte 1 comportant au moins une encoche principale 2 longitudinale délimitée par deux surfaces d'appui principales 21, 22, parallèles à un plan principal PP. Et cette montre 100 comporte au moins un tel maillon d'extrémité 10 de bracelet, agencé pour la coopération d'insertion et de verrouillage avec sa boîte 1.

Plus particulièrement, la boîte 1 comporte, pour la réception d'au moins un maillon 10, au moins une encoche secondaire 3 transversale, que délimitent deux surfaces d'appui secondaires 31, 32, parallèles à un plan secondaire PS définissant une direction d'insertion du maillon 10, ce plan secondaire PS étant sécant ou orthogonal par rapport au plan principal PP.

Plus particulièrement, dans une réalisation préférée et en projection sur le plan principal PP, les surfaces d'appui secondaires 31, 32 sont distantes des surfaces d'appui principales 21, 22.

Plus particulièrement, dans une réalisation préférée et en projection sur le plan principal PP, les surfaces d'appui secondaires 31, 32 ne sont pas alignées avec les surfaces d'appui principales 21, 22.

Dans une réalisation particulière, non limitative, illustrée par les figures, le plan principal PP est orthogonal au plan secondaire PS.

Plus particulièrement, la boîte 1 comporte un fond 6 parallèle au plan principal PP.

Dans une réalisation particulière et tel que visible sur les figures, la boîte 1 comporte une surface d'épaulement 9 parallèle au plan principal PP, et un maillon 10, et de préférence chaque maillon 10 agencé pour coopérer avec cette boîte 1, comporte un embout 56 qui comporte une surface d'ablocage 59 agencée pour coopérer en appui de blocage avec cette surface d'épaulement 9.

Plus particulièrement, la montre 100 comporte au moins un bracelet amovible 90, comportant à chacune de ses deux extrémités un tel maillon 10 d'extrémité amovible, les maillons 10 étant agencés de part et d'autre de la boîte 1 de montre ou de bijou.

Plus particulièrement, la montre 100 comporte une pluralité de tels bracelets amovibles 90 interchangeables entre eux.

L'invention concerne encore un bijou 200 comportant une boîte 1 de bijou laquelle comporte, pour la réception d'au moins un tel maillon 10, au moins une encoche secondaire 3 transversale, cette boîte 1 comportant au moins une encoche principale 2 longitudinale délimitée par deux surfaces d'appui principales 21, 22, parallèles à un plan principal PP, où ce bijou 200 comporte au moins un tel maillon d'extrémité 10 de bracelet, agencé pour la coopération d'insertion et de verrouillage avec la boîte 1. Toutes les caractéristiques décrites ci-dessus pour une boîte de montre, et pour un bracelet de montre, sont bien sûr applicables à un tel bijou 200 et à un bracelet de bijou.

## Revendications

1. Maillon (10) d'extrémité de bracelet de montre ou de bijou, pour l'équipement amovible d'une boîte (1) de montre ou de bijou laquelle comporte, pour la réception d'un dit maillon (10), au moins une encoche secondaire (3) transversale, ladite boîte (1) comportant au moins une encoche principale (2) longitudinale délimitée par deux surfaces d'appui principales (21, 22) parallèles à un plan principal (PP), ledit maillon (10) comportant un embout (56) qui comporte lui-même, pour sa fixation à ladite boîte (1), au moins un tenon complémentaire (30) agencé pour coopérer de façon complémentaire et à jeu minimal avec une dite encoche secondaire (3), et ledit maillon (10) comportant au moins un verrou (50), où ledit verrou (50) comporte un tiroir d'arrêt (51) agencé pour coopérer de façon complémentaire et à jeu minimal avec ladite encoche principale (2) dans une position de verrouillage vers laquelle ledit tiroir d'arrêt (51) est ramené par des moyens de rappel élastique (52) que comporte ledit verrou (50), lequel comporte des moyens intrinsèques de déverrouillage agencés pour être directement manoeuvrés par un doigt d'un utilisateur, pour éloigner ledit tiroir d'arrêt (51) de ladite encoche principale (2) de ladite boîte (1), **caractérisé en ce que** ledit verrou (50) comporte un bouton poussoir (54) agencé pour être manoeuvré par un doigt d'un utilisateur, pour commander un déverrouillage dudit verrou (50) par recul dudit tiroir d'arrêt (51) sous une poussée imprimée audit bouton poussoir (54).

2. Maillon d'extrémité (10) selon la revendication 1, **caractérisé en ce que** ledit tiroir d'arrêt (51) comporte deux surfaces planes parallèles agencées pour coopérer en appui avec lesdits surfaces d'appui principales (21, 22) d'une dite encoche (2) d'une dite boîte (1).

3. Maillon d'extrémité (10) selon la revendication 1 ou 2, **caractérisé en ce que** ledit embout (56) est symétrique par rapport à un plan de symétrie orthogonal à un plan selon lequel s'étend ledit tiroir d'arrêt (51).

4. Maillon d'extrémité (10) selon l'une des revendications 1 à 3, **caractérisé en ce que** ledit verrou (50) comporte un capot (53) pour un guidage antérieur dudit tiroir d'arrêt (51) à proximité d'une dite encoche principale (2) formant gâche, que comporte une dite boîte (1) recevant ledit maillon (10), et **en ce que** ledit embout (56) ou ledit verrou (50) comporte une chambre (11) de guidage postérieur dudit tiroir d'arrêt (51) et de réception desdits moyens de rappel élastique (52).

5. Maillon d'extrémité (10) selon la revendication 4, **caractérisé en ce que** ledit capot (53) est fixé sur ledit embout (56) par au moins une vis (58).

6. Maillon d'extrémité (10) selon la revendication 4 ou 5, **caractérisé en ce que** ledit tiroir d'arrêt (51) est guidé dans un premier guidage (530) que comporte ledit capot (53).

7. Maillon d'extrémité (10) selon l'une des revendications 1 à 6, **caractérisé en ce que** ledit bouton poussoir (54) comporte au moins une came ou un biseau oblique (542) agencé pour coopérer avec une came complémentaire ou un biseau oblique complémentaire (512) que comporte ledit tiroir d'arrêt (51).

8. Maillon d'extrémité (10) selon l'une des revendications 1 à 7, **caractérisé en ce que** la course dudit bouton poussoir (54) est orthogonale à celle dudit tiroir d'arrêt (51).

9. Maillon d'extrémité (10) selon la revendication 4 et l'une des revendications 1 à 8, **caractérisé en ce que** ledit bouton poussoir (54) est guidé dans un deuxième guidage (55, 531) que comporte ledit capot (53).

10. Maillon d'extrémité (10) selon l'une des revendications 1 à 9, **caractérisé en ce que** ledit bouton poussoir (54) est guidé dans un troisième guidage (57) que comporte ledit embout (56).

11. Bracelet (90) comportant au moins un maillon (10) d'extrémité selon l'une des revendications 1 à 10.

12. Montre (100) comportant une boîte (1) de montre laquelle comporte, pour la réception d'au moins un maillon (10), au moins une encoche secondaire (3) transversale, ladite boîte (1) comportant au moins une encoche principale (2) longitudinale délimitée par deux surfaces d'appui principales (21, 22) parallèles à un plan principal (PP), **caractérisée en ce que** ladite montre (100) comporte au moins un maillon d'extrémité (10) de bracelet selon l'une des revendications 1 à 10, agencé pour la coopération d'insertion et de verrouillage avec ladite boîte (1).

13. Montre (100) selon la revendication 12, **caractérisée en ce que** ladite boîte (1) comporte, pour la réception d'au moins un dit maillon (10), au moins une encoche secondaire (3) transversale, que délimitent deux surfaces d'appui secondaires (31, 32) parallèles à un plan secondaire (PS) définissant une direction d'insertion dudit maillon (10), ledit plan secondaire (PS) étant sécant ou orthogonal par rapport audit plan principal (PP).

14. Montre (100) selon la revendication 13, **caractérisée en ce que**, en projection sur ledit plan principal (PP), lesdites surfaces d'appui secondaires (31, 32) sont distantes desdites surfaces d'appui principales (21, 22).

15. Montre (100) selon la revendication 13, **caractérisée en ce que**, en projection sur ledit plan principal (PP), lesdites surfaces d'appui secondaires (31, 32) ne sont pas alignées avec lesdites surfaces d'appui principales (21, 22).

16. Montre (100) selon l'une des revendications 13 à 15, **caractérisée en ce que** ledit plan principal (PP) est orthogonal audit plan secondaire (PS).

17. Montre (100) selon l'une des revendication 12 à 16, **caractérisée en ce que** ladite boîte (1) comporte un fond (6) parallèle audit plan principal (PP).

18. Montre (100) selon l'une des revendications 12 à 17, **caractérisée en ce que** ladite boîte (1) comporte une surface d'épaulement (9) parallèle audit plan principal (PP), et **en ce qu'**un dit maillon (10) comporte un dit embout (56) qui comporte une surface d'ablocage (59) agencée pour coopérer en appui de blocage avec ladite surface d'épaulement (9).

19. Montre (100) selon l'une des revendications 12 à 18, comportant au moins un bracelet amovible (90) comportant à chacune de ses deux extrémités un dit maillon (10) d'extrémité amovible, lesdits maillons (10) étant agencés de part et d'autre de ladite boîte (1) de montre.

20. Montre (100) selon la revendication 19, **caractérisée en ce qu'**elle comporte une pluralité de dits bracelets amovibles (90) interchangeables entre eux.

21. Bijou (200) comportant une boîte (1) de bijou laquelle comporte, pour la réception d'au moins un maillon (10), au moins une encoche secondaire (3) transversale, ladite boîte (1) comportant au moins une encoche principale (2) longitudinale délimitée par deux surfaces d'appui principales (21, 22) parallèles à un plan principal (PP), **caractérisée en ce que** ledit bijou (200) comporte au moins un maillon d'extrémité (10) de bracelet selon l'une des revendications 1 à 10, agencé pour la coopération d'insertion et de verrouillage avec ladite boîte (1).

## Patentansprüche

1. Endglied (10) eines Uhren- oder Schmuckarmbandes für die lösbare Anbringung an einem Uhren- oder Schmuckgehäuse (1), das zum Einbringen eines solchen Gliedes (10) mindestens eine Nebenquernut (3) aufweist, wobei das Gehäuse (1) mindestens eine längslaufende Hauptnut (2) aufweist, die durch zwei Hauptstützflächen (21, 22) begrenzt ist, die zu einer Hauptebene (PP) parallel sind, wobei das Glied (10) einen Ansatz (56) aufweist, der seinerseits für die Befestigung an dem Gehäuse (1) mindestens einen komplementären Zapfen (30) aufweist, der dafür ausgelegt ist, auf komplementäre Weise und mit minimalem Spiel mit einer Nebennut (3) zusammenzuwirken, und wobei das Glied (10) mindestens eine Verriegelung (50) aufweist, wobei die Verriegelung (50) einen Haltestift (51) aufweist, der dafür ausgelegt ist, auf komplementäre Weise und mit minimalem Spiel mit der Hauptnut (2) in einer Verriegelungsposition zusammenzuwirken, in die der Haltestift (51) durch elastische Rückstellmittel (52), die die Verriegelung (50) aufweist, zurückgestellt wird, wobei die Verriegelung intrinsische Entriegelungsmittel aufweist, die dafür ausgelegt sind, direkt durch einen Finger eines Benutzers betätigt zu werden, um den Haltestift (51) von der Hauptnut (2) des Gehäuses (1) weg zu bewegen, **dadurch gekennzeichnet, dass** die Verriegelung (50) einen Druckknopf (54) aufweist, der dafür ausgelegt ist, durch einen Finger eines Benutzers betätigt zu werden, um eine Entriegelung der Verriegelung (50) durch Zurückziehen des Haltestifts (51) unter einem auf den Druckknopf (54) ausgeübten Druck zu steuern.

2. Endglied (10) nach Anspruch 1, **dadurch gekennzeichnet, dass** der Haltestift (51) zwei parallele, ebene Flächen aufweist, die dafür ausgelegt sind, abstützend mit den Hauptstützflächen (21, 22) einer Nut (2) eines Gehäuses (1) zusammenzuwirken.

3. Endglied (10) nach Anspruch 1 oder 2, **dadurch gekennzeichnet, dass** der Ansatz (56) symmetrisch ist in Bezug auf eine Symmetrieebene, die zu einer Ebene senkrecht ist, in der sich der Haltestift (51) erstreckt.

4. Endglied (10) nach einem der Ansprüche 1 bis 3, **dadurch gekennzeichnet, dass** die Verriegelung (50) eine Abdeckung (53) für die vordere Führung des Haltestifts (51) in die Nähe einer einen Schließhaken bildenden Hauptnut (2), die das Gehäuse (1) aufweist und die das Glied (10) aufnimmt, umfasst und dass der Ansatz (56) oder die Verriegelung (50) eine Kammer (11) für die hintere Führung des Haltestifts (51) und die Aufnahme der elastischen Rückstellmittel (52) aufweist.

5. Endglied (10) nach Anspruch 4, **dadurch gekennzeichnet, dass** die Abdeckung (53) an dem Ansatz (56) mit mindestens einer Schraube (58) befestigt ist.

6. Endglied (10) nach Anspruch 4 oder 5, **dadurch gekennzeichnet, dass** der Haltestift (51) in einer ersten Führung (530) geführt wird, die die Abdeckung (53) aufweist.

7. Endglied (10) nach einem der Ansprüche 1 bis 6, **dadurch gekennzeichnet, dass** der Druckknopf (54) mindestens einen Nocken oder eine schräge Fläche (542) aufweist, der bzw. die dafür ausgelegt ist, mit einem komplementären Nocken bzw. einer komplementären schrägen Fläche (512), den bzw. die der Haltestift (51) aufweist, zusammenzuwirken.

8. Endglied (10) nach einem der Ansprüche 1 bis 7, **dadurch gekennzeichnet, dass** die Bahn des Druckknopfes (54) zu jener des Haltestifts (51) senkrecht ist.

9. Endglied (10) nach Anspruch 4 und einem der Ansprüche 1 bis 8, **dadurch gekennzeichnet, dass** der Druckknopf (54) in einer zweiten Führung (55, 531), die die Abdeckung (53) aufweist, geführt wird.

10. Endglied (10) nach einem der Ansprüche 1 bis 9, **dadurch gekennzeichnet, dass** der Druckknopf (54) in einer dritten Führung (57), die der Ansatz (56) aufweist, geführt wird.

11. Armband (90), umfassend mindestens ein Endglied (10) nach einem der Ansprüche 1 bis 10.

12. Uhr (100), umfassend ein Uhrengehäuse (1), das für die Aufnahme mindestens eines Gliedes (10) mindestens eine Nebenquernut (3) aufweist, wobei das Gehäuse (1) mindestens eine längslaufende Hauptnut (2) aufweist, die durch zwei zu einer Hauptebene (PP) parallelen Hauptstützflächen (21, 22) begrenzt ist, **dadurch gekennzeichnet, dass** die Uhr (100) mindestens ein Armband-Endglied (10) nach einem der Ansprüche 1 bis 10 aufweist, das zum Zusammenwirken mit dem Gehäuse (1) beim Einbringen und Verriegeln vorgesehen ist.

13. Uhr (100) nach Anspruch 12, **dadurch gekennzeichnet, dass** das Gehäuse (1) zum Einbringen mindestens eines Gliedes (10) mindestens eine Nebenquernut (3) aufweist, die durch zwei sekundäre Stützflächen (31, 32) begrenzt ist, welche zu einer eine Einsetzrichtung des Gliedes (10) festlegenden sekundären Ebene (PS) parallel sind, wobei die sekundäre Ebene (PS) die Hauptebene (PP) schneidet oder hierzu senkrecht ist.

14. Uhr (100) nach Anspruch 13, **dadurch gekennzeichnet, dass** die sekundären Stützflächen (31, 32) in der Projektion auf die Hauptebene (PP) von den Hauptstützflächen (21, 22) beabstandet sind.

15. Uhr (100) nach Anspruch 13, **dadurch gekennzeichnet, dass** die sekundären Stützflächen (31, 32) in der Projektion auf die Hauptebene (PP) nicht auf die Hauptstützflächen (21, 22) ausgerichtet sind.

16. Uhr (100) nach einem der Ansprüche 13 bis 15, **dadurch gekennzeichnet, dass** die Hauptebene (PP) zu der sekundären Ebene (PS) senkrecht ist.

17. Uhr (100) nach einem der Ansprüche 12 bis 16, **dadurch gekennzeichnet, dass** das Gehäuse (1) einen zu der Hauptebene (PP) parallelen Boden (6) aufweist.

18. Uhr (100) nach einem der Ansprüche 12 bis 17, **dadurch gekennzeichnet, dass** das Gehäuse (1) eine zu der Hauptebene (PP) parallele Schulterfläche (9) aufweist und dass das Glied (10) einen Ansatz (56) aufweist, der eine Spannfläche (59) aufweist, um mit der Schulterfläche (9) blockierend abstützend zusammenzuwirken.

19. Uhr (100) nach einem der Ansprüche 12 bis 18, umfassend mindestens ein abnehmbares Armband (90), das an jedem seiner beiden Enden ein abnehmbares Endglied (10) aufweist, wobei die Glieder (10) beiderseits des Uhrengehäuses (1) angeordnet sind.

20. Uhr (100) nach Anspruch 19, **dadurch gekennzeichnet, dass** sie mehrere untereinander austauschbare, abnehmbare Armbänder (90) umfasst.

21. Schmuckstück (200), umfassend ein Schmuckgehäuse (1), das für die Aufnahme mindestens eines Gliedes (10) mindestens eine Nebenquernut (3) aufweist, wobei das Gehäuse (1) mindestens eine längslaufende Hauptnut (2) aufweist, die durch zwei zu einer Hauptebene (PP) parallelen Hauptstützflächen (21, 22) begrenzt ist, **dadurch gekennzeichnet, dass** das Schmuckstück (200) mindestens ein Armband-Endglied (10) nach einem der Ansprüche 1 bis 10 aufweist, das zum Einbringen und Verriegeln mit dem Gehäuse (1) vorgesehen ist.

## Claims

1. End link (10) of a wristband for a watch or item of jewellery for removable fitting of a watch case or jewel setting (1), which to receive such a link (10) comprises at least one secondary transverse slot (3), wherein said case (1) comprises at least one main longitudinal slot (2) delimited by two main support surfaces (21, 22) parallel to a main plane (PP) and said link (10) comprises an end piece (56), which itself comprises for its fixture to said case (1) at least one complementary stud (30) arranged to cooperate in a complementary manner and with minimal play with one said secondary slot (3), and said link (10) comprises at least one lock (50), wherein said lock (50) comprises a slide catch (51) arranged to cooperate in a complementary manner and with minimal play with said main slot (2) in a locking position, towards which said slide catch (51) is moved by elastic restoring means (52) belonging to said lock (50), this comprising intrinsic unlocking means arranged to be operated directly by a finger of a user to move said slide catch (51) away from said main slot (2) of said case (1), **characterised in that** said lock (50) comprises a pushbutton (54), which is arranged to be operated by a finger of a user to control an unlocking of said lock (50) by retraction of the slide catch (51) by an application of pressure to said pushbutton (54).

2. End link (10) according to claim 1, **characterised in that** said slide catch (51) comprises two parallel plane surfaces that are arranged to cooperate in abutment with said main support surfaces (21, 22) of a said slot (2) of a said case (1).

3. End link (10) according to claim 1 or claim 2, **characterised in that** said end piece (56) is symmetrical in relation to a plane of symmetry orthogonal to a plane along which said slide catch (51) extends.

4. End link (10) according to any of claims 1 to 3, **characterised in that** said lock (50) comprises a cover (53) for a front guide of said slide catch (51) close to a said main slot (2) forming a latch belonging to said case (1) receiving said link (10), and **in that** said end piece (56) or said lock (50) has a back guide chamber (11) of said slide catch (51) and for receiving said elastic restoring means (52).

5. End link (10) according to claim 4, **characterised in that** said cover (53) is fixed to said end piece (56) by at least one screw (58).

6. End link (10) according to claim 4 or claim 5, **characterised in that** said slide catch (51) is guided in a first guide (530) belonging to said cover (53).

7. End link (10) according to any of claims 1 to 6, **characterised in that** said pushbutton (54) comprises at least one cam or an oblique bevel (542), which is arranged to cooperate with a complementary cam or a complementary oblique bevel (512) belonging to said slide catch (51).

8. End link (10) according to any of claims 1 to 7, **characterised in that** the path of said pushbutton (54) is orthogonal to that of said slide catch (51).

9. End link (10) according to claim 4 and any of claims 1 to 8, **characterised in that** said pushbutton (54) is guided in a second guide (55, 531) belonging to said cover (53).

10. End link (10) according to any of claims 1 to 9, **characterised in that** said pushbutton (54) is guided in a third guide (57) belonging to said end piece (56).

11. Wristband (90) comprising at least one end link (10) according to any of claims 1 to 10.

12. Watch (100) comprising a watch case (1), which to receive at least one said link (10) comprises at least one secondary transverse slot (3), wherein said case (1) comprises at least one main longitudinal slot (2) delimited by two main support surfaces (21, 22) parallel to a main plane (PP), **characterised in that** said watch (100) comprises at least one wristband end link (10) according to any of claims 1 to 10 arranged to cooperate for insertion and locking to said case (1).

13. Watch (100) according to claim 12, **characterised in that** to receive at least one said link (10) said case (1) comprises at least one secondary transverse slot (3) delimited by two secondary support surfaces (31, 32) parallel to a secondary plane (PS) defining a direction of insertion of said link (10), wherein said secondary plane (PS) intersects with or is orthogonal to said main plane (PP).

14. Watch (100) according to claim 13, **characterised in that** in projection on said main plane (PP) said secondary support surfaces (31, 32) are remote from said main support surfaces (21, 22).

15. Watch (100) according to claim 13, **characterised in that** in projection on said main plane (PP) said secondary support surfaces (31, 32) are not aligned with said main support surfaces (21, 22).

16. Watch (100) according to any of claims 13 to 15, **characterised in that** said main plane (PP) is orthogonal to said secondary plane (PS).

17. Watch (100) according to any of claims 12 to 16, **characterised in that** said case (1) has a base (6) parallel to said main plane (PP).

18. Watch (100) according to any of claims 12 to 17, **characterised in that** said case (1) has a shoulder surface (9) parallel to said main plane (PP), and **in that** a said link (10) comprises a said end piece (56), which has a clamping surface (59) arranged to cooperate by clamping against this shoulder surface (9).

19. Watch (100) according to any of claims 12 to 18 comprising least one removable wristband (90), which at each of its two ends has a said removable end link (10), wherein said links (10) are arranged on both sides of said watch case (1).

20. Watch (100) according to claim 19, **characterised in that** it comprises a plurality of said interchangeable removable wristbands (90).

21. Item of jewellery (200) comprising a jewel setting (1), which to receive at least one said link (10) comprises at least one secondary transverse slot (3), wherein said setting (1) comprises at least one main longitudinal slot (2) delimited by two main support surfaces (21, 22) parallel to a main plane (PP), **characterised in that** said item of jewellery (200) comprises at least one said wristband end link (10) according to any of claims 1 to 10, arranged to cooperate for insertion and locking to said setting (1).
